# EUROPÄISCHE PATENTSCHRIFT

(11) **EP 0 468 287 B1**
(45) Veröffentlichungstag und Bekanntmachung des Hinweises auf die Patenterteilung: **18.05.1994**
(21) Anmeldenummer: 91111526.9
(22) Anmeldetag: 10.07.1991
(51) Int. Cl.: F21M 1/00

(54) **Operationsleuchte**
Operating lamp
Lampe scialytique

(30) Priorität: 23.07.1990 DE 4023408
(43) Veröffentlichungstag der Anmeldung: 29.01.1992
(73) Patentinhaber: DELMA ELEKTRO-UND MEDIZINISCHE APPARATEBAU GESELLSCHAFT mbH, D-78532 Tuttlingen (DE)
(72) Erfinder: Scholz, Manfred, W-7201 Seitingen (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- GB-A- 2 072 825
- US-A- 2 088 024
- US-A- 4 207 607

## Beschreibung

Die Erfindung betrifft eine Operationsleuchte nach dem Oberbegriff des Patentanspruchs 1 (wie aus US-A-2 088 024 bekannt). Die Lichtquelle kann aus einer oder mehreren Lampen bestehen.

Bei einer medizinischen Operation ist es notwendig, den Operationsbereich optimal auszuleuchten. Die Ausleuchtung soll dabei so erfolgen, daß trotz der vom Operateur und seinen Hilfskräften vorgenommenen Manipulationen zwischen Leuchte und Operationsfeld eine Schlagschattenbildung weitgehend vermieden wird. Um dies zu erreichen, sind verschiedene Operationsleuchtensysteme bekanntgeworden, bei denen die Schlagschattenbildung durch divergierendes und überlagerndes Licht aus Großreflektoren, Linsensystem sowie Kombinationen von mehreren Einzelreflektoren weitgehend verhindert wird. Insbesondere kann ein hohlspiegelförmig ausgebildeter Ringreflektor mit vergleichsweise großem Durchmesser vorgesehen werden, in dessen Zentrum sich die Lichtquelle befindet. Das von der Lichtquelle nach allen Seiten ausgehende Licht wird aufgrund dieser Anordnung erst in einem vergleichsweise grossen Abstand von der Lichtquelle zum Operationsbereich umgelenkt, so daß es als ein stark konvergierendes konusähnliches Lichtbündel auf den Operationsbereich auftrifft und dort ein Lichtfeld von definierter Ausdehnung erzeugt, das im folgenden als Operationsfeld bezeichnet wird, weil sich in diesem Feld die Operationswunde befinden sollte. Mit anderen Worten wird durch die betreffende Reflektorausbildung das Licht schräg von oben und von allen Seiten auf den Operationsbereich gelenkt, um dort ein beleuchtetes Operationsfeld zu bilden.

Diese Anordnung des Lichtbündels hat jedoch den Nachteil, daß bei vergleichsweise tiefen und sich vom Operationsfeld mehr oder weniger senkrecht nach unten erstreckenden Vertiefungen im Körper des Patienten das schräg auftreffende Licht nicht mehr bis zum Boden der Vertiefung gelangt bzw. gerade die tiefsten Stellen der Vertiefung, wo ein Operationsvorgang vorgenommen werden soll, nicht mehr vollständig ausleuchtet.

Das Ziel der Erfindung besteht somit darin, eine Operationsleuchte der eingangs genannten Gattung zu schaffen, mit der einerseits die den vorbekannten Operationsleuchten eigene weitgehend schlagschattenfreie Ausleuchtung des Operationsfeldes erzielt wird, mit der aber gleichwohl auch vergleichweise tiefe und enge Operationswunden gut ausgeleuchtet werden können, ohne daß hierzu zusätzliche Lichtquellen erforderlich sind.

Zur Lösung dieser Aufgabe sind die Merkmale des kennzeichnenden Teils des Patentsanspruchs 1 vorgesehen. Vorteilhafte Weiterbildungen dieses Erfindungsgedankens sind in den Ansprüchen 2 und 3 definiert.

Bevorzugt ist es, wenn gemäß Anspruch 4 beide Teilbereiche von Haupt- bzw. Hilfsreflektor zu einem einheitlichen und vorzugsweise kreisförmigen Ring zusammengefaßt sind.

Der Erfindungsgedanke besteht also darin, in einer an sich bekannten Operationsleuchte mit Reflektorring von vergleichsweise großem Durchmesser einen weiteren Hilfsreflektor so einzubringen, daß ohne Lichtverlust von stark auf schwach konvergierendes Licht am Operationsfeld umgeschaltet werden kann und umgekehrt. Auf diese Weise erhält der Chirurg für jede Operationsdisziplin (z.B. bei großflächigen Wunden in der Ebene und engen tiefen Wunden) wahlweise das richtige Licht. Der auch als Tiefenlichtreflektor zu bezeichnende Hilfsreflektor schattet beim Einfahren in das Nutzlichtbündel insbesondere denjenigen Teil des Hauptreflektors ab, der das besonders stark zum Operationsfeld hin konvergierte Licht erzeugt. Diese Wirkung wird insbesondere durch die Ausbildung nach Anspruch 5 erzielt.

Der geringste Verschiebeweg für den Hilfsreflektor wird bei der Ausführungsform nach Anspruch 6 erzielt.

Besonders bevorzugt ist eine koaxiale Relativverschiebung von Hilfs- und Hauptreflektor nach Anspruch 7.

Eine praktische Verwirklichung für die Verstellung des Hilfsreflektors relativ zum Hauptreflektor ist durch Anspruch 8 gekennzeichnet.

Eine weitere Optimierung kann durch das Ausführungsbeispiel nach Anspruch 9 geschaffen werden. Auf diese Weise kann Licht von sämtlichen Bereichen des Haupt- und Hilfsreflektors zum Operationsfeld gelangen, wenn auch teilweise in etwas abgeschwächter Form, was aber bei verschiedenen Operationsproblemen dennoch sinnvoll ist.

Eine weitere vorteilhafte Ausführungsform ist durch Anspruch 10 gekennzeichnet. Durch Verschieben der Lichtquelle ist die Größe des Lichtfeldes variabel und der Abstand fokussierbar.

Anspruch 11 kennzeichnet eine Ausführungsform, mit der eine besonders wirkungsvolle Überlagerung mehrerer Lichtbündel im Operationsfeld erzielt wird.

Die Erfindung wird im folgenden beispielsweise anhand der Zeichnung beschrieben; in dieser zeigt
- Figur 1: eine schematische geschnittene Seitenansicht einer erfindungsgemäßen Operationsleuchte bei in der unwirksamen Position befindlichem Hilfsreflektor und
- Figur 2: eine entsprechende Ansicht der gleichen Operationsleuchte bei in seiner wirksamen Position befindlichen Hilfsreflektor.

Nach Figur 1 ist im Zentrum einer Operationsleuchte eine Lichtquelle 14 angeordnet, die das von ihr ausgehende Licht in Form eines ringförmigen divergierenden Nutzlichtbündels 16 aussendet. Konzentrisch zur Lichtquelle 14 und der Hauptstrahlrichtung 20 der Leuchte ist ein kreiszylindrisches Filter 19 vorgesehen, welches ultra-violette und insbesondere infrarote Strahlung abhalten soll, damit das Operationsfeld 11 nicht zu stark erhitzt wird. Das Filter 19 kann auch so ausgeführt sein, daß es ultra-violette Strahlung in sichtbares Licht konvertiert.

In einem deutlich größeren radialen Abstand als das Filter 19 von der Lichtquelle 14 sind zwei diametral gegenüberliegende Hohlspiegel-Hauptteilbereiche 13a, 13b angeordnet, die sich kreisförmig um die Achse 20 herum erstrecken und zu einem einheitlichen kreisringförmigen Hauptreflektor 13 zusammengefaßt sind. Der Hauptreflektor 13 kann aus mehreren konzentrischen Einzel-Ringreflektoren unterschiedlichen Durchmessers, zum Beispiel auch polygonartig zusammengesetzt sein, wobei jeder Einzel-Ringreflektor eine solche Krümmung (in der vertikalen Schnittebene der Fig. 1) aufweist, daß jeder dieser Einzel-Ringrefklektoren das gesamte Operationsfeld 11 ausleuchtet, wie das in Fig. 1 anhand von fünf Strahlen veranschaulicht ist. Die unterschiedliche Krümmung der Einzel-Ringreflektoren ist aus Vereinfachungsgründen in Fig. 1 und 2 nicht dargestellt. Durch die relativ weit von der Lichtquelle 14 beabstandeten Reflektoren 13a, 13b wird erreicht, daß das beleuchtete Operationsfeld 11 von zur Achse 20 konvergenten Lichtstrahlen aus unterschiedlichen Richtungen gebildet wird.

Nach Figur 1 wird das von der Lichtquelle 14 ausgehende Nutzlichtbündel 16 an dem Hauptreflektor 13 so nach unten reflektiert, daß ein im wesentlichen von oben nach unten sich konisch verjüngendes Hauptlichtbündel 12 erzielt wird, daß am Operationsfeld einen solchen Durchmesser aufweist, daß der gesamte vom Operateur einzusehende Bereich gleichmäßig ausgeleuchtet wird.

Es kann nun vorkommen, daß sich im Operationsfeld 11 eine relativ enge und tiefe Ausnehmung 21, beispielsweise eine enge und tiefe Wunde befindet, so daß die einzelnen Lichtstrahlen des stark konvengierenden Hauptlichtbündels 12 beispielsweise nicht mehr einen zentralen Bereich 22 in der Nähe des Bodens der Wunde 21 erreichen.

Um auch diesen, für die Operation möglicherweise besonders wichtigen Bereich voll ausleuchten zu können, ist erfindungsgemäß innerhalb des kreisringförmigen Hauptreflektors 13 konzentrisch zur Lichtquelle 14 und zur Achse 20 ein Hilfsreflektor 15 vorgesehen, der im einfachsten Fall aus zwei diametral gegenüberliegenden Hohlspielgel-Hilfsteilbereichen 15a, 15b besteht, die jedoch ebenso wie die Hauptteilbereiche 13a, 13b zweckmäßigerweise zu einem einheitlichen kreisförmigen Ring zusammengefaßt sind. Der Außendurchmesser des hohlspiegelartigen Hilfsreflektors 15 entspricht in etwa dem Innendurchmesser des Hauptreflektors 13. Der Hilfsreflektor 15 weist an seinem Außenumfang an ihm befestigte Muttern 17 mit vertikalen Gewindebohrungen auf, die von Gewindestangen 18 durchgriffen sind, welche ihrerseits am Hauptreflektor 13 bzw. einen ihn haltenden Gestell drehbar aber axial unverschiebbar befestigt sind.

Während sich der Hilfsreflektor 15 in der unwirksamen Position nach Figur 1 mit seinem oberen Rand unmittelbar unterhalb des Nutzlichtbündels 16 befindet, kann er durch Verdrehen der Gewindestangen 18 koaxial zum Hauptreflektor 13 nach oben in die aus Figur 2 ersichtliche Position verschoben werden, wo er sich im unteren Teil und zwar vorzugsweise etwa in der unteren Hälfte des Nutzlichtbündels 16 befindet. Auf diese Weise werden die unteren Bereiche des Nutzlichtbündels daran gehindert, den unteren Teil des Hauptreflektors 13 zu erreichen. Statt dessen wird dieser Teil des Nutzlichtbündels bereits in einem wesentlich geringeren Abstand von der Lichtquelle 14 bzw. der Achse 20 nach unten in Richtung des Operationsfeldes 11 reflektiert und gleichzeitig in der für die gewünschte Ausleuchtung erforderlichen Weise konzentriert.

Da sich der Hilfsreflektor 15 näher an der Hauptstrahlachse 20 als der Hauptreflektor 13 befindet, wird von ihm ein zum Operationsfeld 11 hin gerichtetes, inneres Hilfslichtbündel 19 erzeugt, welches analog dem Hauptlichtbündel 12 sich konisch nach unten verjüngend ausgebildet ist, jedoch einen deutlich geringeren Konuswinkel als das Hauptlichtbündel 12 aufweist. Mit anderen Worten treffen die Strahlen des Hilfslichtbündels 19 steiler auf das Operationsfeld 11 auf und können somit tiefer in die Wunde 21 eindringen, so daß auch der zentrale Bereich 22 innerhalb der Wunde 21 noch voll ausgeleuchtet wird.

Durch die erfindungsgemäße Anordnung und Verschiebung des Hilfsreflektors 15 wird also praktisch der äußere Bereich des Hauptlichtbündels 12 nach innen geklappt, wobei sich der Drehpunkt im Bereich der Mitte des Operationsfeldes 11 befindet. Im wesentlichen wird also durch die erfindungsgemäßen Maßnahmen die mittlere Konvergenz des auf das Operationsfeld 11 auftreffende Lichtbündels verändert, so daß vom Operateur eine Anpassung an verschiedene Operationsprobleme vorgenommen werden kann.

Die Reflektoroberflächen der Reflektoren 13, 15 können erfindungsgemäß aus aneinanderstoßenden Einzelringflächen von derartiger Krümmung gebildet sein, daß jede dieser Einzelringflächen das gesamte Operationsfeld ausleuchtet. Zweckmäßigerweise haben die Reflektoren einen gemeinsamen Brennpunkt.

Vorzugsweise wird für mehrere Reflektoren nur eine gemeinsame Lichtquelle verwendet. Es wäre aber auch denkbar, für den Hilfsreflektor 15 in der Position nach Figur 1 eine eigene Lichtquelle vorzusehen, die dann unterhalb der Hauptlichtquelle 14 zu liegen käme und wahlweise zugeschaltet wird.

Die gemeinsame Lichtquelle kann vorzugsweise eine Halogen- oder Gasenladungslampe sein.

Durch einen geeignet angeordneten Blendring kann der Operateur und sein Hilfspersonal vor Blendung geschützt werden.

Die Lichtausbeute der Operationsleuchte kann durch einen geeignet angeordneten Gegenreflektor erhöht werden.

Sofern nach einer weiteren Ausführungsform der Hilfs- oder Tiefenlichtreflektor 15 teildurchlässig ist, kann Licht anteilig über den unteren Teil des äußeren Hauptreflektors 13 und dem Hilfsreflektor zum Operationsfeld 11 gelenkt werden. Hierdurch wird die Konvergenzwinkelbreite des aufteffenden Lichtes wesentlich erhöht.

Durch einen Doppelpfeil in Figur 2 ist auch noch angedeutet, daß durch Verschieben der Lichtquelle 14 die Größe des Operationsfeldes 11 variabel und der Abstand fokussierbar gemacht werden kann.

Obwohl grundsätzlich mehr als zwei Reflektoren erfindungsgemäß ineinander geschachtelt werden können, ist doch die Anordnung von nur zwei ineinander geschachtelten Reflektoren (Haupt- und Hilfsreflektor) vorzuziehen, weil hierdurch ein besonders einfacher mechanischer Aufbau erzielt wird und auch die Betätigung einfach ist.

Das Signal zur Verstellung des Hilfsreflektors 15 kann ggf. automatisch durch einen Ultra-Schallsensor erzeugt werden.

Weiter ist es möglich, daß das Erfordernis einer Verstellung des Hilfsreflektors dem Operateur durch ein Meßsystem vorgeschlagen wird.

Mit 23 ist eine untere durchsichtige Leuchtenabdeckung bezeichnet.

## Patentansprüche

1. Operationsleuchte mit einem das Operationsfeld (11) mit einem konvergenten Hauptlichtbündel (12) beleuchtenden Hauptreflektor (13) mit wenigstens zwei diametral gegenüberliegenden Hohlspiegel-Hauptteilbereichen (13a, 13b), die das von einer zwischen ihnen angeordneten Lichtquelle (14) ausgesandte Licht zum Operationsfeld (11) umlenken und dort konzentrieren,
dadurch **gekennzeichnet,**
daß wenigstens ein Hilfsreflektor (15) mit wenigstens zwei diametral gegenüberliegenden, näher an der Lichtquelle (14) als die Hauptteilbereiche (13a, 13b) liegenden Hohlspiegel-Hilfsteilbereichen (15a, 15b) vorgesehen ist, der normalerweise außerhalb des zum Hauptreflektor (13) führenden Nutzlichtbündels (16) angeordnet, jedoch zumindest teilweise in das zum Hauptreflektor (13) führende Nutzlichtbündel (16) einbringbar ist und in diesem Zustand das von der Lichtquelle (14) auf die auf diametral gegenüberliegenden Seiten der Lichtquelle befindlichen Hilfsteilbereiche (15a, 15b) auftreffende Licht so reflektieren und konzentrieren, daß ein Hilfslichtbündel (19) unter einem steileren Winkel als das Hauptlichtbündel (12) auf das Operationsfeld (11) auftrifft.

2. Operationsleuchte nach Anspruch 1,
dadurch **gekennzeichnet,**
daß ein oder beide Teilbereiche (13a, 13b; 15a, 15b) teilkreisförmig ausgebildet sind, wobei die Kreisachse mit der Hauptstrahlachse zusammenfällt.

3. Operationsleuchte nach Anspruch 2,
dadurch **gekennzeichnet,**
daß die Teilbereiche (13a, 13b; 15a, 15b) konzentrisch zueinander und zur Lichtquelle (14) sind.

4. Operationsleuchte nach einem der vorhergehenden Ansprüche,
dadurch **gekennzeichnet,**
daß ein oder beide Teilbereiche (13a, 13b; 15a, 15b) zu einem einheitlichen, vorzugsweise kreisförmigen oder polygonförmigen Ring zusammengefaßt sind.

5. Operationsleuchte nach einem der vorhergehenden Ansprüche,
dadurch **gekennzeichnet,**
daß der Hilfsreflektor (15) in den Bereich größten Durchmessers des Hauptreflektors (13) einbringbar ist.

6. Operationsleuchte nach einem der vorhergehenden Ansprüche,
dadurch **gekennzeichnet,**
daß sich der Hilfsreflektor (15) in seiner unwirksamen Position unmittelbar unterhalb des auf den Hauptreflektor (13) fallenden Nutzlichtbündels befindet und aus dieser Position in den unteren Teil des Nutzlichtbündels (16) einbringbar ist.

7. Operationsleuchte nach einem der vorhergehenden Ansprüche,
dadurch **gekennzeichnet,**
daß der Hilfsreflektor (15) relativ zum Hauptreflektor (13) koaxial verschiebbar ist.

8. Operationsleuchte nach einem der vorhergehenden Ansprüche,
dadurch **gekennzeichnet,**
daß am Hilfsreflektor (15) Muttern (17) mit axialen Gewindebohrungen befestigt sind, in die relativ zum Hauptreflektor (13) drehbar gelagerte Gewindestangen (18) eingreifen.

9. Operationsleuchte nach einem der vorhergehenden Ansprüche,
dadurch **gekennzeichnet,**
daß der Hiflsreflektor (15) teildurchlässig ist.

10. Operationsleuchte nach einem der vorhergehenden Ansprüche,
dadurch **gekennzeichnet,**
daß die zentral angeordnete Lichtquelle (12) axial verstellbar angeordnet ist.

11. Operationsleuchte nach einem der vorhergehenden Ansprüche,
dadurch **gekennzeichnet,**
daß die Reflektoroberfläche von Haupt- und/oder Hilfsreflektor (13, 15) aus aneinanderstoßenden Einzelringflächen von derartiger Krümmung in einer vertikalen Schnittebene gebildet ist, daß jede dieser Einzelringflächen das gesamte Operationsfeld (11) ausleuchtet.

## Claims

1. Operating theatre lamp comprising a main reflector (13) which illuminates the site (11) of the operation with a convergent main light beam (12), the main reflector having at least two diametrically oppositely disposed concave mirror main regions (13a, 13b) which deflect light transmitted from a light source (14) arranged between them towards the site of the operation (11) and concentrate it there, characterised in that at least one auxiliary reflector (15) is provided and has at least two diametrically oppositely disposed concave mirror auxiliary regions (15a, 15b) which are disposed closer to the light source (14) than the main regions (13a, 13b), with the auxiliary reflector normally being disposed outside of the operational light beam (16) leading to the main reflector (13), but being at least partially introducable into the operational light beam (16) leading to the main reflector (14) and in this state so reflecting and concentrating the incident light from the light source (14) onto the auxiliary regions (15a, 15b) disposed on diametrically opposite sides of the light source that an auxiliary light beam (19) impinges onto the site of the operation (11) at a steeper angle than the main light beam (12).

2. Operating theatre lamp in accordance with claim 1, characterised in that one or both part regions (13a, 13b; 15a, 15b) are of partly circular shape, with the axis of the circle coinciding with the main beam axis.

3. Operating theatre lamp in accordance with claim 2, characterised in that the part regions (13a, 13b; 15a, 15b) are concentric to one another and to the light source (14).

4. Operating theatre lamp in accordance with one of the preceding claims, characterised in that one or both part regions (13a, 13b; 15a, 15b) are combined to form a unitary preferably circular or polygonal ring.

5. Operating theatre lamp in accordance with one of the preceding claims, characterised in that the auxiliary reflector (15) is introducable into the largest diameter area of the main reflector (13).

6. Operating theatre lamp in accordance with one of the preceding claims, characterised in that the auxiliary reflector (13) is located in its inactive position directly beneath the operational light beam which is incident on the main reflector (13) and can be introduced from this position into the lower part of the operational light beam (16).

7. Operating theatre lamp in accordance with one of the preceding claims, characterised in that the auxiliary reflector (15) is coaxially displaceable relative to the main reflector (13).

8. Operating theatre lamp in accordance with one of the preceding claims, characterised in that nuts (17) with axially threaded bores are secured to the auxiliary reflector (15) with threaded bars (18) which are rotatable journalled relative to the main reflector (13) engaging in the nuts.

9. Operating theatre lamp in accordance with one of the preceding claims, characterised in that the auxiliary reflector (15) is partly transmitting.

10. Operating theatre lamp in accordance with one of the preceding claims, characterised in that the centrally arranged light source (12) is axially adjustably arranged.

11. Operating theatre lamp in accordance with one of the preceding claims, characterised in that the reflector surface of the main and/or auxiliary reflectors (13, 15) is formed by abutting individual ring surfaces of a curvature in a vertical sectional plane such that each of these individual ring surfaces illuminates the entire site of the operation (11).

## Revendications

1. Lampe scialytique comprenant un réflecteur principal (13) éclairant le champ d'opération (11) avec un faisceau de lumière principal (12) convergent, ayant au moins deux zones partielles principales de miroir creux (13a, 13b) se trouvant en vis-à-vis diamétralement, qui dévient la lumière émise par une source de lumière (14), agencée entre elles, vers le champ d'opération (11) et la concentrent là,
caractérisée en ce qu'au moins un réflecteur auxiliaire (15), ayant au moins deux zones partielles auxiliaires de miroir creux (15a, 15b) se trouvant en vis-à-vis diamétralement, se trouvant plus proches de la source de lumière (14) que les zones partielles principales (13a, 13b), est prévu, qui normalement est agencé à l'extérieur du faisceau de lumière d'utilisation (16) conduisant au réflecteur principal (13), cependant, au moins partiellement, peut être mis en place dans le faisceau de lumière d'utilisation (16) conduisant au réflecteur principal (13) et, dans cet état, la lumière, tombant de la source de lumière (14) sur les zones partielles auxiliaires (15a, 15b) se trouvant sur des côtés de la source de lumière se trouvant en vis-à-vis diamétralement, est ainsi réfléchie et concentrée, qu'un faisceau de lumière auxiliaire (19) tombe sur le champ d'opération (11) sous un angle plus aigu que le faisceau de lumière principal (12).

2. Lampe scialytique selon la revendication 1, caractérisée en ce qu'une zone partielle ou les deux zones partielles (13a, 13b ; 15a, 15b) sont constituées en forme de cercle partiel, où l'axe de cercle coïncide avec l'axe de rayonnement principal.

3. Lampe scialytique selon la revendication 2, caractérisée en ce que les zones partielles (13a, 13b ; 15a, 15b) sont concentriques l'une par rapport à l'autre et par rapport à la source de lumière (14).

4. Lampe scialytique selon une des précédentes revendications, caractérisée en ce qu'une zone partielle ou les deux zones partielles (13a, 13b ; 15a, 15b), sont réunies en un anneau unitaire, de façon préférée de forme circulaire ou de forme polygonale.

5. Lampe scialytique selon une des précédentes revendications, caractérisée en ce que le réflecteur auxiliaire (15) peut être mis en place dans la zone de plus grand diamètre du réflecteur principal (13).

6. Lampe scialytique selon une des précédentes revendications, caractérisée en ce que le réflecteur auxiliaire (15), dans sa position inefficace, se trouve directement au-dessous du faisceau de lumière d'utilisation tombant sur le réflecteur principal (13), et peut être mis en place en dehors de cette position dans la partie inférieure du faisceau de lumière d'utilisation (16).

7. Lampe scialytique selon une des précédentes revendications, caractérisée en ce que le réflecteur auxiliaire (15) est décalable coaxialement relativement au réflecteur principal (13).

8. Lampe scialytique selon une des précédentes revendications, caractérisée en ce que des écrous (17), ayant des perçages filetés axiaux, sont fixés au réflecteur auxiliaire (15), dans lesquels viennent en prise des tiges filetées (18) logées pouvant être tournées relativement au réflecteur principal (13).

9. Lampe scialytique selon une des précédentes revendications, caractérisée en ce que le réflecteur auxiliaire (15) est partiellement transparent.

10. Lampe scialytique selon une des précédentes revendications, caractérisée en ce que la source de lumière (14), agencée centralement, est agencée décalable axialement.

11. Lampe scialytique selon une des précédentes revendications, caractérisée en ce que la surface de réflecteur de réflecteur principal et/ou de réflecteur auxiliaire (13, 15) est formée de surfaces annulaires individuelles venant en butée les unes contre les autres, de courbure telle dans un plan de coupe verticale, que chacune de ces surfaces annulaires individuelles éclaire l'ensemble du champ d'opération (11).
